# FASCICULE DE BREVET EUROPEEN

(11) **EP 4 078 297 B1**
(45) Date de publication et mention de la délivrance du brevet: **05.08.2026**
(21) Numéro de dépôt: 20789141.7
(22) Date de dépôt: 13.10.2020
(51) Int. Cl.: G04B 19/02, G04B 31/00

(54) **MECANISME D'AFFICHAGE D'HORLOGERIE**
ANZEIGEVORRICHTUNG EINES UHRWERKS
DISPLAY DEVICE FOR TIMEPIECES

(30) Priorité: 16.12.2019 EP 19216640
(43) Date de publication de la demande: 26.10.2022
(73) Titulaire: ETA SA Manufacture Horlogère Suisse, 2540 Grenchen (CH)
(72) Inventeur: DELEVAUX, Fabrice, 2336 Les Bois (CH); VILLAR, Ivan, 2555 Brügg (CH); CHRISTAN, Julien, 2502 Bienne (CH); CATTIN, Christophe, 2340 Le Noirmont (CH); PHILIPPS, Anne, 2545 Selzach (CH)
(74) Mandataire: ICB SA
(86) Numéro de dépôt international: PCT/EP2020/078684
(87) Numéro de publication internationale: WO 2021/121707

(56) Documents cités:
- EP-A1- 2 781 971
- EP-A1- 2 977 829
- CH-A- 358 383
- JP-A- S54 139 758

## Description

### Domaine de l'invention

L'invention concerne un mécanisme d'affichage d'horlogerie, comportant au moins un afficheur comportant un arbre, et comportant au moins une platine et/ou un pont portant au moins un dispositif de guidage, pour porter et guider cet arbre.

L'invention concerne encore une pièce d'horlogerie comportant au moins un tel mécanisme d'affichage d'horlogerie, et/ou au moins un tel dispositif de guidage.

L'invention concerne le domaine des mécanismes d'affichage d'horlogerie.

### Arrière-plan de l'invention

Dans un mouvement horloger, les valeurs des heures, minutes, et secondes sont généralement affichées à l'aide d'aiguilles. Ces aiguilles ne doivent pas se toucher, ni toucher le cadran, ou des composants du mouvement, ou encore la glace.

Plusieurs facteurs influencent la sécurité entre les aiguilles :
- l'ébat de l'arbre porteur de chaque aiguille ;
- l'inclinaison de l'arbre, par rapport à une platine ou à un pont, due à la localisation, l'ovalisation, au défaut de forme des guidages ;
- l'inclinaison de l'arbre due aux jeux dans les pivots de guidage ;
- la chaîne de tolérances ;
- les tolérances de forme, et notamment de planéité et de perpendicularité de l'aiguille chassée sur l'arbre.

Naturellement, le problème est similaire si les afficheurs ne sont pas des aiguilles, mais des disques, des anneaux, ou autres.

Le problème des aiguilles qui se touchent est aussi lié au fait que l'entreportée, c'est-à-dire l'écart entre les portées de guidage, de l'arbre qui soutient l'aiguille est relativement court. L'effet de bras de levier amplifie considérablement, en extrémité d'aiguille, tout défaut au niveau d'un des guidages de l'arbre. Dans ce cas de figure, il s'avère que la principale contribution à la diminution de sécurité entre les aiguilles est l'inclinaison due aux jeux dans les pivots (plus de 50%).

On s'intéresse ici en particulier à la variation de l'inclinaison de l'aiguille de seconde en une révolution, assimilable à un battement.

Pour éviter que les aiguilles ne se penchent et ne se touchent, on place généralement au moins un ressort clinquant sur l'arbre qui soutient l'aiguille. Le couple de friction généré par ce clinquant est très difficile à maîtriser, et influence directement l'amplitude du balancier, les performances chronométriques, et le rendement du mécanisme. On connaît des mécanismes comportant plusieurs lames-ressort, qui ont pour fonction d'assurer à la fois le guidage, et un freinage par friction, simultanément. La position d'équilibre de l'arbre découle de la rigidité de ces éléments ressort, que sont les lames qui exercent une force de rappel quand l'arbre est hors de sa position d'équilibre.

L'orientation aléatoire d'un tel arbre dans le champ de gravité, quand la pièce d'horlogerie est une montre portée par son utilisateur, ne fait que rendre plus difficile le maintien d'un arbre perpendiculairement à une platine ou à un pont.

Le document EP2781971 au nom de NIVAROX décrit une structure de mécanisme d'horlogerie pour la réception et le guidage d'un mobile pivotant, qui comporte une structure monobloc indémontable comportant des points de pivotement alignés deux à deux pour la réception de pivots d'un tel mobile pivotant.

Le document CH358383 au nom de JUNGHANS décrit un dispositif de maintien d'un arbre de réglage d'alarme dans les horloges, qui est un élément à action radiale qui exerce un frottement sur l'arbre.

Le document JP S54 13758 au nom de CITIZEN décrit un perfectionnement relatif à la fixation d'une pierre d'appui ou de pivot dans un substrat par fusion locale au moyen d'un laser.

Le document EP2977829 au nom de ETA Manufacture Horlogère Suisse décrit un ensemble à mobile de freinage d'horlogerie, comportant un arbre comportant une première surface coopérant en guidage de pivotement avec une deuxième surface d'une roue montée pivotante sur l'arbre, où cette deuxième surface comporte une surface de freinage sur un sabot soumis à l'action d'un moyen de rappel élastique, monobloc avec la roue, et agencé pour exercer un effort radial par rapport à l'axe de pivotement sur ladite première surface. Cet ensemble comporte des moyens intrinsèques d'ajustement par valeurs discrètes de la friction exercée par la surface de freinage sur la première surface.

### Résumé de l'invention

L'invention se propose de résoudre le problème de flottement d'un afficheur, notamment d'une aiguille d'affichage, et d'empêcher un afficheur, tel qu'une aiguille petite seconde, ou un indicateur de réserve de marche, ou autre, de toucher un autre afficheur comme par exemple l'aiguille des heures, et/ou de toucher le cadran ou un composant fixe du mouvement ou de l'habillage par un guidage radial.

L'invention se propose encore de limiter autant que possible la variation de l'inclinaison de l'afficheur en une révolution.

Pour éviter tout phénomène optique désagréable pour l'utilisateur, comme un phénomène de broutement ou similaire, l'invention se propose de limiter, voire de supprimer, le flottement de l'afficheur dû aux jeux, et en particulier aux jeux d'engrenage.

Pour la maîtrise des propriétés chronométriques, il s'agit, encore, de maîtriser toute perte d'amplitude induite par le frottement d'un ressort contre un arbre.

A cet effet, l'invention concerne un mécanisme d'affichage d'horlogerie selon la revendication 1.

L'invention concerne encore un mouvement d'horlogerie comportant au moins un tel dispositif de guidage.

L'invention concerne encore une pièce d'horlogerie, notamment une montre, comportant au moins un tel un mouvement d'horlogerie, et/ou au moins un tel dispositif de guidage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle et en perspective, un mécanisme d'affichage selon l'invention, illustrant le guidage d'un arbre portant un afficheur, ici une aiguille, guidé par deux paliers de guidage selon l'invention, chacun comportant une lame élastique en contact avec l'arbre et lui imposant un très léger freinage, à l'opposé d'une surface d'appui double, ici constituée par un vé ; ces surfaces d'appui ont chacune un plan bissecteur passant par l'axe théorique de rotation de l'arbre, et, de façon avantageuse, ces deux plans bissecteurs sont décalés angulairement l'un de l'autre ;
- la figure 2 représente, de façon schématisée, et en vue en plan, un des paliers de guidage de la figure 1 ;
- la figure 3 représente, de façon similaire à la figure 2, un autre palier de guidage d'agencement similaire et comportant des ergots sur sa périphérie, pour son ablocage dans un cabochon ou une structure ;
- la figure 4 représente, de façon similaire à la figure 2, un palier de guidage fixé à une structure par une goupille entre cuir et chair ;
- les figures 5 à 7 illustrent de façon très schématique, dans un plan perpendiculaire à l'axe de rotation de l'arbre, trois types de liaison entre l'arbre et la surface d'appui :
- figure 5 : liaison cylindre-plans ;
- figure 6 : liaison cylindre- surfaces concaves ;
- figure 7 : liaison cylindre- surfaces convexes ;
- les figures 8 à 10 illustrent de façon très schématique, dans un plan perpendiculaire à l'axe de rotation de l'arbre, trois types de liaison entre l'arbre et la lame élastique :
- figure 8 : liaison cylindre-plan ;
- figure 9 : liaison cylindre- surface convexe ;
- figure 10 : liaison cylindre- surface concave ;
- la figure 11 représente, de façon similaire à la figure 2, un autre palier de guidage d'agencement similaire et comportant des surfaces d'appui sensiblement cylindriques sur sa périphérie, ainsi qu'une lame élastique externe, pour son bon maintien dans un cabochon ou une structure ;
- la figure 12 représente, de façon schématisée, partielle, et en vue en coupe passant par l'axe de rotation de l'arbre, un dispositif de guidage comportant un tel palier de guidage unique ;
- la figure 13 représente, de façon schématisée, partielle, et en vue en coupe passant par l'axe de rotation de l'arbre, un dispositif de guidage comportant un palier de guidage selon la figure 3, monté dans un cabochon, et un autre palier classique ;
- la figure 14 est une vue dans un autre plan de coupe du dispositif de guidage de la figure 13 ; I
- les figures 15 à 20 illustrent de façon très schématique, en vue en coupe dans un plan passant par l'axe de rotation de l'arbre, différentes variantes d'assemblage de tels dispositifs de guidage ou paliers de guidage ; les figures 17 à 20 illustrent des cas particuliers où les paliers de guidage comportent un épaulement formant butée, au contraire de toutes les figures 1 à 16 où chaque surface extérieure latérale des paliers de guidage est parallèle à la direction axiale;
- la figure 21 est un schéma-blocs représentant une montre comportant un mécanisme d'affichage avec un tel dispositif de guidage.

### Description détaillée des modes de réalisation préférés

L'invention concerne un mécanisme d'affichage d'horlogerie 100, comportant au moins un afficheur 10 comportant un arbre 3, et comportant au moins une platine 101 et/ou un pont 102 portant au moins un dispositif de guidage 1 pour porter et guider un tel arbre 3. Cet afficheur 10 d'horlogerie est notamment, et non limitativement, une aiguille, un disque, ou similaire, et comporte un arbre 3, ou est monté sur un arbre 3.

Ce dispositif de guidage 1 comporte un logement 2, qui est agencé pour le passage d'un arbre 3 d'un afficheur 10, ou qui est agencé pour porter directement un afficheur 10. Le dispositif de guidage 1 comporte au moins un palier de guidage 4 pour le guidage d'un tel arbre 3 autour d'un axe D.

Selon l'invention, cet au moins un palier de guidage 4 comporte, d'un premier côté de l'axe D, une surface d'appui 5, comportant un vé ou un coussinet, ou similaire, et qui est agencée pour centrer l'axe de révolution d'un arbre 3 sur un plan bissecteur P de la surface d'appui 5. Cette surface d'appui 5 est symétrique par rapport au plan bissecteur P, lequel passe par l'axe D. Le même palier de guidage 4 comporte, d'un deuxième côté de l'axe D, opposé au premier côté, au moins un élément de maintien 6, qui est disposé de façon sensiblement diamétralement opposée à la surface d'appui 5. On comprend que la surface d'appui 5, symétrique par rapport à son plan bissecteur P, comporte en fait deux surfaces élémentaires d'appui, référencées 51 et 52 sur certaines figures.

Selon l'invention, tous les éléments de maintien 6 sont agencés pour exercer sur un arbre 3 un effort de rappel élastique résultant dirigé vers l'axe D, et pour empêcher une sortie radiale, hors de cet au moins un palier de guidage 4, d'un arbre 3 inséré axialement selon la direction de l'axe D dans ce même palier de guidage 4.

La légère friction opérée sur l'arbre par chaque élément de maintien 6 assure un freinage permettant d'éviter tout phénomène de broutement et de flottement de l'afficheur 10. Surtout quand l'afficheur 10 est de petit diamètre et de faible inertie, comme une aiguille d'affichage de petite seconde ou réserve de marche, ou similaire, le diamètre de l'arbre est très réduit, et l'altération du rendement du mouvement d'horlogerie par ce frottement imposé est presque négligeable. Ce frottement étant constant, les propriétés chronométriques ne sont pratiquement pas affectées.

Plus particulièrement, chaque élément de maintien 6 est une lame-ressort agencée pour prendre appui sur la périphérie d'un arbre 3.

Plus particulièrement, au moins un palier de guidage 4 comporte un élément de maintien 6 unique. Les figures illustrent un cas particulier, non limitatif, où chaque palier de guidage 4 comporte un élément de maintien unique.

Les surfaces de contact entre l'arbre 3 et le palier de guidage 4, tant au niveau de la surface d'appui 5, que d'une surface de contact 60 qui leur est opposée, peuvent prendre différentes formes, depuis un simple contact ponctuel jusqu'à un contact très enveloppant entre surfaces complémentaires : le contact ponctuel assure une moindre friction mais est générateur d'usure et de pollution du mouvement ; le contact enveloppant correspond à une friction élevée et à une perte de rendement du mécanisme. Dans l'application particulière à des afficheurs, un bon compromis réside dans un contact sensiblement linéaire : chaque surface de contact se développe autour d'un segment de droite. L'invention est illustrée sur les figures pour le cas particulier où ces segments de droites sont tous parallèles entre eux, et parallèles à l'axe théorique D de rotation de l'arbre 3 ; cette solution est préférée car elle génère peu d'usure, un frottement faible et maîtrisé, et altère peu le rendement.

Toutefois on peut imaginer des surfaces de contact sensiblement linéaires mais non parallèles, par exemple sur des génératrices d'un cône, pour tendre à pousser l'arbre dans une certaine direction pour des rattrapages de jeux par exemple, mais avec bien sûr une altération du rendement.

Ces contacts peuvent être de type cylindre-plan, tel que symbolisé sur les figures 5 et 8, mais aussi de type cylindre mâle-cylindre femelle tel que visible sur les figures 6 et 10, ou encore de type cylindre mâle-cylindre mâle tel que visible sur les figures 7 et 9, on note que la configuration cylindrique n'est qu'un cas particulier, avantageux à réaliser, d'une surface plus généralement concave ou convexe : on peut ainsi avoir des liaisons de tape plan-convexe, concave-convexe, convexe-convexe.

Ainsi le cas préféré illustré, comportant trois surfaces de contact sensiblement linéaire est un cas particulier, non limitatif, qui est le plus avantageux pour ces applications d'affichage.

Cet au moins un palier de guidage 4 est une planche à faces parallèles.

Plus particulièrement, toutes les autres surfaces qu'il comporte, autres que ces deux surfaces parallèles qui le limitent axialement, sont parallèles à une même direction axiale (perpendiculaire aux deux faces parallèles) : le palier de guidage 4 peut être extrudé, embouti, ou encore fraisé en simple usinage 2D en contournage, ce qui permet une fabrication à coût réduit. De plus, le palier de guidage 1 peut être monté de façon réversible tout en assurant sa fonction.

Dans une variante particulière et économique, la surface externe 7 est unique, et est de révolution autour de l'axe D.

Les figures 1, 2, 4, 16, illustrent des réalisations très simples où le palier de guidage 4 comporte une surface extérieure 7, dite ici latérale, qui est cylindrique, perpendiculaire aux deux faces parallèles de ce palier de guidage 4.

Les figures 3, 13 et 14 illustrent une variante où cette surface extérieure 7 comporte des reliefs 75, ici illustrés saillants, mais qui peuvent tout aussi bien être rentrants, par rapport à une telle surface cylindrique, et qui sont destinés à coopérer avec des reliefs complémentaires rentrants, respectivement saillants, que comporte un logement ménagé dans une platine 101 ou un pont 102 et agencés pour recevoir ce palier de guidage 1 ; dans cet exemple le palier de guidage 1 peut être assemblé selon trois positions à 120° les unes des autres. Le palier de guidage 1 a ici la forme d'une étoile.

Naturellement, la liaison entre un palier de guidage 1 et une platine 101 ou un pont 102 peut aussi être indirecte, notamment au travers d'un cabochon 103 tel qu'illustré par la figure 13 ou 14.

Dans une variante non illustrée, le palier de guidage 1 peut aussi comporter un relief 75 unique agencé pour coopérer avec une relief complémentaire unique pour l'obtention d'une orientation angulaire unique du palier de guidage 1 par rapport à la platine101 ou au point 102, de façon à autoriser une mobilité de l'axe d'un arbre 3 dans un plan imposé. Dans d'autres variantes encore, le nombre et l'agencement angulaire des reliefs 75, ou des reliefs complémentaires de la platine 101 ou du pont 102, autorise d'autres combinaisons angulaires relatives entre ces constituants.

Les figures 11, 12, et 15 illustrent une variante où le palier de guidage 1 comporte au moins une lame élastique 9 pour son maintien avec serrage dans une chambre ou un logement; la figure 11 montre un palier de guidage 1 comportant deux secteurs 701, 702, d'un même cylindre pour son appui dans une chambre cylindrique ou un alésage, et une telle lame élastique 9 portant à son extrémité distale un troisième secteur cylindrique 703 identique aux précédents, pour assurer un parfait centrage, bien maintenu par l'élasticité de la lame 9.

Les figures 17 à 20 illustrent une autre variante où la surface extérieure 7 est épaulée.

Plus particulièrement, le dispositif de guidage 1 comporte une pluralité de paliers de guidage 4 séparés axialement selon la direction de l'axe D ; c'est le montage classique avec un palier inférieur 41 et un palier supérieur 42, tel que visible par exemple sur la figure 1. Plus particulièrement, au moins deux de ces paliers de guidage ont des plans bissecteurs P distincts, tel que visible sur la figure 1, où le plan bissecteur P1 de la surface d'appui 5 inférieure en vé du palier inférieur 41 forme un angle non nul, ni plat, avec le plan bissecteur P2 de la surface d'appui 5 supérieure en vé du palier supérieur 42. Cette disposition procure l'avantage de créer des forces de réaction non coplanaires, et d'éviter une concentration d'efforts dans une direction unique.

Le dispositif de guidage 1 peut aussi ne comporter qu'un tel palier de guidage 4 unique, tel que visible sur les exemples de figures 12 et 15.

Plus particulièrement, au moins un palier de guidage 4 est amovible, et comporte au moins une surface externe 7, qui est agencée pour coopérer de façon complémentaire avec un logement 20, 201, 202, d'une platine 101 ou d'un pont 102, ou tout élément de structure ou de support similaire, au moins dans un plan perpendiculaire à l'axe D.

L'exécution la moins coûteuse d'un tel logement 20, 201, 202, est un perçage, la figure 4 illustre cet exemple simple et non limitatif d'un logement 201 circulaire, réalisé après le perçage d'un orifice pour le logement d'une goupille 105, le palier 4 comporte en périphérie la partie complémentaire de cet orifice, et une goupille 105 logée entre cuir et chair assure l'orientation angulaire précise du palier de guidage 4 par rapport à la platine 101 ou au pont 102. Naturellement bien d'autres exécutions sont possibles, par exemple avec un plat d'orientation en périphérie du palier 4, ou autre, et leur choix est guidé par le dimensionnement et le coût d'usinage.

Plus particulièrement, cette au moins une surface externe 7 comporte au moins une première surface de butée axiale 71, qui est agencée pour coopérer en appui de butée axial, selon la direction de l'axe D, avec une surface d'appui complémentaire 1020,1021, que comporte une platine 101 ou un pont 102, ou un cabochon 103 agencé pour être monté dans une platine 101 ou un pont 102, ou similaire.

Plus particulièrement, cette au moins une surface externe 7 comporte encore une deuxième surface de butée axiale 72 agencée pour coopérer en appui de butée axial, selon la direction de l'axe D, avec une surface d'appui complémentaire 1012, 1022, que comporte une platine ou un pont, du côté opposé à celui de la première surface de butée axiale 71. La figure 9 illustre une telle configuration avec un palier réalisé en deux parties 42 et 43. Dans le cas d'une exécution monobloc, la partie 43 est avantageusement une lèvre élastique déformable permettant l'insertion axiale de ce palier 4 dans le logement 202 du pont 102, et son clipage sur ce pont après libération de cette lèvre.

Plus particulièrement, le palier de guidage 4, porteur de cette au moins une surface externe 7, comporte au moins une lame élastique 9 pour son maintien élastique dans une chambre 20, 201, 202, ou un alésage, que comporte une platine 101 ou un pont 102 pour recevoir ce palier de guidage 4, tel que visible sur la figure 18. Et la première surface de butée axiale 71 est avantageusement agencée pour limiter la déformation axiale d'au moins une lame élastique 9 disposée à son voisinage axial immédiat selon la direction de l'axe D, ce qui permet de la protéger contre les chocs. Naturellement, cette lame élastique 9 peut aussi être agencée pour coopérer avec la chambre 20, 201, 202 et une surface latérale 1011, 1012, 1021, 1022, de la platine ou du pont. Dans une autre variante encore, le même palier 4 comporte plusieurs telles lames élastiques 9, et notamment au moins une pour coopérer radialement avec l'alésage, et une pour coopérer axialement avec une surface d'appui de butée perpendiculaire à l'axe D. Le palier de guidage 4 de la figure 11 comporte une telle lame élastique 9, ainsi que des surfaces d'appui sensiblement cylindriques 701, 702, 703, sur sa périphérie 7.

Plus particulièrement, au moins une lame élastique 9 est intercalée axialement entre la première surface de butée axiale 71 et la deuxième surface de butée axiale 72, tel que visible sur la figure 19.

Le type de réalisation du palier de guidage 4 selon l'invention est variable selon le mode d'assemblage souhaité.

Dans une première variante, le palier de guidage 4 comporte au moins une partie périphérique rigide comportant au moins une telle surface externe 7.

Dans une deuxième variante, le palier de guidage 4 comporte au moins une partie périphérique élastique comportant au moins une telle surface externe 7.

Plus particulièrement, au moins un palier de guidage 4 est monobloc, et comporte, sur un même composant, à la fois la surface d'appui 5 et tous les éléments de maintien 6 de ce palier. Plus particulièrement encore, quand le palier de guidage comporte une ou plusieurs lames élastiques 9, ce palier de guidage 4 est avantageusement monobloc, et comporte, sur un même composant, à la fois la surface d'appui 5 et tous les éléments de maintien 6 et toutes lames élastiques 9 de ce palier.

Plus particulièrement, au moins un palier de guidage 4 est en matériau micro-usinable. Il peut notamment être réalisé en silicium et ou dioxyde de silicium, en DLC « diamant like carbon », ou similaire, par un procédé de type « LIGA » ou « MEMS » ou similaire.

Dans une autre variante d'exécution, au moins un palier de guidage 4 est en alliage métallique élastique.

Dans une autre variante d'exécution, au moins un palier de guidage 4 est réalisé dans une matière plastique ou composite permettant la réalisation de lames élastiques dans les plages de températures et d'hygrométrie usuelles pour des montres.

Plus particulièrement, la surface externe 7 du palier de guidage 4 comporte au moins un relief 75 saillant ou rentrant, qui est agencé pour coopérer de façon complémentaire avec un élément d'indexation que comporte une platine ou un pont pour une orientation angulaire unique du palier de guidage 4 porteur de cette au moins une surface externe 7 par rapport à cet élément d'indexation. Cette variante est illustrée par la figure 3, où le palier de guidage 4 comporte trois ergots 75 répartis à 120°. Une méthode particulière de montage d'un tel palier de guidage est la suivante :
- on effectue un pré-montage du palier de guidage 4 à frein dans un bouchon tête ou un cabochon ;
- on monte ce bouchon ou cabochon dans une ébauche, avec un serrage ; le serrage induit par le serrage du bouchon dans resserre le palier de guidage 4 à frein dans le logement du bouchon. Les ergots périphériques permettent de ne pas surcontraindre le frein dans son logement, qui pourrait causer la casse d'un élément de maintien 6. Ces ergots pénètrent dans le bouchon, et le palier de guidage 4 à frein est finalement serti au travers des ergots.

L'avantage de cette solution est de pouvoir démonter le palier de guidage 4 à frein en déchassant le bouchon de l'ébauche. En effet, il est possible mais plus délicat d'effecteur le rivage ou le chassage du palier de guidage 4 à frein directement dans l'ébauche. L'utilisation d'un bouchon ou cabochon intermédiaire permet de déporter cette opération de chasse/rivage du frein dans le bouchon. En cas de défaut d'opération de chassage/rivage, le composant à rebuter est uniquement le frein contenu dans le bouchon et non l'ébauche complète qui est plus onéreuse. Les figures 13 et 14 illustrent un tel assemblage avec un cabochon 103 intermédiaire.

Les figures 2 à 4 illustrent des paliers de guidage 4 selon l'invention, qui comportent un ou plusieurs perçages 49, à des fins d'identification, les très petites dimensions de ces paliers n'autorisant pas d'autre type de marquage d'identification.

De façon avantageuse, la platine 101 et/ou le pont 102 comporte au moins une chambre 201, 202, qui est agencée pour recevoir un tel palier de guidage 4 du dispositif de guidage 1 pour le guidage de l'arbre 3 selon la direction de l'axe D.

Plus particulièrement, ce mécanisme 100 comporte une platine 101 et un pont 102 distants axialement selon la direction de l'axe D.

Dans une première variante, ce mécanisme 100 comporte au moins un palier de guidage 4 formant avec la platine 101 ou le pont 102 un ensemble indémontable. Le palier 4 est notamment chassé et/ou collé et/ou soudé, notamment par soudage laser, et/ou brasé, et/ou rivé, à la platine 101 ou au pont 102, ou similaire.

Dans une deuxième variante, le mécanisme 100 comporte au moins un palier de guidage 4 amovible par rapport à la platine 101 ou au pont 102. Dans une variante, le palier de guidage 4 comporte à cet effet au moins un élément élastique, notamment une lame élastique 9 ; dans une autre variante, c'est la platine 101 ou le pont 102 qui comporte un tel élément élastique ; dans une autre variante encore, à la fois le palier de guidage et la platine 101, ou le pont 102, comportent chacun au moins un tel élément élastique.

L'invention concerne encore un mouvement d'horlogerie 1000 comportant au moins un tel mécanisme d'affichage d'horlogerie 100, et/ou au moins un tel dispositif de guidage 1.

L'invention concerne encore une pièce d'horlogerie 1000 comportant au moins un tel mécanisme d'affichage d'horlogerie 100, et/ou au moins un tel dispositif de guidage 1. Plus particulièrement, cette pièce d'horlogerie 1000 est une montre.

En somme, l'invention permet de positionner de façon rigide une surface d'appui 5, par exemple un vé, dans le mouvement horloger, en particulier au niveau d'une platine ou d'un pont, ou autre élément de structure, afin que la position de l'arbre du mobile soit imposée par la position de cette surface d'appui 5, et réalise un guidage radial.

Le palier de guidage 4, qui comporte cette surface d'appui 5, peut être fixé de différentes façons, et notamment et non limitativement :
- par fixation indémontable, ou du moins très difficilement démontable, par exemple par chassage, rivage, ou similaire, ou encore arrêt par points de soudure laser, brasage, ou autre. Une exécution particulière est celle d'un frein circulaire fixé dans l'ébauche, par exemple par rivage: bouchon-tête ou cabochon 103, frein. Ce frein a un pourtour circulaire. Il est rivé dans l'ébauche sur son pourtour, et ainsi chaque vé de positionnement de l'arbre est solidaire du mouvement d'horlogerie. L'ébat se fait entre le bouchon-tête ou cabochon 103 de la platine et le frein fixé dans un pont, par exemple une planche calendrier. Cette configuration permet aussi le maintien de l'arbre lors de déchasse de l'afficheur, notamment d'une aiguille.
- par fixation élastique réversible, de façon analogue à un circlips. Cette variante permet d'éviter une déformation éventuelle d'un palier de guidage fixé de façon irréversible par déformation ou par toute fixation indémontable L'utilisation d'au moins une lame élastique à la façon d'un circlips permet d'assurer le maintien autonome, dans l'ébauche, du palier de guidage 4 à fonction de frein. Il est ainsi possible d'assurer les fonctions de maintien dans l'ébauche, de guidage radial et axial, et de frein.

Les figures n'illustrent que quelques configurations particulières, et ne sont pas limitatives.

En particulier, un palier de guidage selon l'invention à fonction de frein peut être monté du côté cadran, au lieu d'être monté classiquement en sandwich entre les ébauches ; l'ébat se fait alors entre un bouchon-tête, ou un cabochon 103, et l'ébauche voisine, tel que visible sur la figure 15.

L'invention apporte plusieurs avantages:
- la maîtrise du couple de freinage par friction, en particulier quand le palier de guidage 54 est réalisé par un procédé « LIGA » très reproductible ;
- le couple de friction ne dépend ensuite que de la variation du diamètre du pignon fixé à l'arbre de l'afficheur, ce qui assure l'amélioration du flottement de l'afficheur, notamment une aiguille, visible par l'utilisateur d'une montre ;
- le maintien de l'afficheur, notamment une aiguille « à plat », c'est-à-dire parallèlement aux platines et ponts, l'empêchant d'entrer en contact avec un autre afficheur, une autre aiguille ou avec le cadran ou un élément de structure de la montre ;
- l'alternative à lame élastique de type circlips est démontable.

Ces composants miniatures s'intègrent facilement dans un encombrement minimal et peuvent s'implanter autant dans les positions de réserve de marche, petite secondes à entrarbres variables, ou autres

## Revendications

1. Mécanisme d'affichage d'horlogerie (100), comportant au moins un afficheur (10) comportant un arbre (3), et comportant au moins une platine (101) et/ou un pont (102) portant au moins un dispositif de guidage (1) pour porter et guider un dit arbre (3), ledit au moins un dispositif de guidage (1) comportant un logement (2) agencé pour le passage d'un arbre (3) d'un afficheur (10) ou agencé pour porter un afficheur (10), et comportant au moins un palier de guidage (4) amovible pour le guidage d'un dit arbre (3) autour d'un axe (D), où ledit au moins un palier de guidage (4) est une planche à faces parallèles, et comporte, d'un premier côté dudit axe (D), une surface d'appui (5) comportant un vé ou un coussinet et agencée pour centrer l'axe de révolution d'un dit arbre (3) sur un plan bissecteur (P) de ladite surface d'appui (5) laquelle est symétrique par rapport audit plan bissecteur (P) lequel passe par ledit axe (D), et d'un deuxième côté dudit axe (D), opposé audit premier côté, au moins un élément de maintien (6) disposé de façon sensiblement diamétralement opposée à ladite surface d'appui (5), et où tous lesdits éléments de maintien (6) sont agencés pour exercer sur un dit arbre (3) un effort de rappel élastique résultant dirigé vers ledit axe (D), et pour empêcher une sortie radiale, hors dudit au moins un palier de guidage (4), d'un arbre (3) inséré axialement selon la direction dudit axe (D) dans ce même palier de guidage (4), **caractérisé en ce que** au moins un dit palier de guidage (4) comporte au moins une surface externe (7) qui est une surface périphérique agencée pour coopérer de façon complémentaire avec une chambre (201, 202) ou un alésage que comporte ladite platine (101) ou ledit pont (102), au moins dans un plan perpendiculaire audit axe (D).

2. Mécanisme d'affichage (100) selon la revendication 1, **caractérisé en ce que** chaque dit élément de maintien (6) est une lame-ressort agencée pour prendre appui sur la périphérie d'un dit arbre (3).

3. Mécanisme d'affichage (100) selon la revendication 1 ou 2, **caractérisé en ce que** au moins un dit palier de guidage (4) comporte un dit élément de maintien (6) unique.

4. Mécanisme d'affichage (100) selon l'une des revendications 1 à 3, **caractérisé en ce que** ledit dispositif de guidage (1) comporte une pluralité de dits paliers de guidage (4) séparés axialement selon la direction dudit axe (D) et dont au moins deux ont des dits plans bissecteurs (P) distincts.

5. Mécanisme d'affichage (100) selon l'une des revendications 1 à 4, **caractérisé en ce que** ladite au moins une surface externe (7) est unique, et est de révolution autour dudit axe (D).

6. Mécanisme d'affichage (100) selon l'une des revendications 1 à 5, **caractérisé en ce que** ladite au moins une surface externe (7) comporte au moins un relief (75) saillant ou rentrant agencé pour coopérer de façon complémentaire avec un élément d'indexation que comporte ladite platine (101) ou ledit pont (102) pour une orientation angulaire unique dudit palier de guidage (4) porteur de ladite au moins une surface externe (7) par rapport audit élément d'indexation. M

7. Mécanisme d'affichage (100) selon l'une des revendications 1 à 6, **caractérisé en ce que** ledit palier de guidage (4) comporte au moins une partie périphérique rigide comportant au moins une dite surface externe (7).

8. Mécanisme d'affichage (100) selon l'une des revendications 1 à 6, **caractérisé en ce que** ledit palier de guidage (4) comporte au moins une partie périphérique élastique comportant au moins une dite surface externe (7).

9. Mécanisme d'affichage (100) selon la revendication 98, **caractérisé en ce que** ledit palier de guidage (4) porteur de ladite au moins une surface externe (7) comporte au moins une lame élastique (9) pour son maintien élastique dans une chambre (201, 202) ou un alésage que comporte ladite platine (101) ou ledit pont (102) pour recevoir un dit palier de guidage (4), et **en ce que** ladite première surface de butée axiale (71) est agencée pour limiter la déformation axiale d'au moins une dite lame élastique (9) disposée à son voisinage axial immédiat selon la direction dudit axe (D).

10. Mécanisme d'affichage (100) selon la revendication 9, **caractérisé en ce que** ledit palier de guidage (4) porteur de ladite au moins une lame élastique (9) comporte deux secteurs (701, 702), d'un même cylindre pour son appui dans une chambre (201, 202) cylindrique ou un alésage de ladite platine (101) ou dudit pont (102), et **en ce que** ladite lame élastique (9) porte à son extrémité distale un troisième secteur cylindrique (703) identique auxdits deux secteurs (701, 702), pour assurer un parfait centrage dans ladite platine (101) ou dudit pont (102), bien maintenu par l'élasticité de ladite lame (9).

11. Mécanisme d'affichage (100) selon l'une des revendications 1 à 10, **caractérisé en ce que** ledit palier de guidage (4) est maintenu à ladite platine (101) ou audit pont (102) par au moins une goupille (105) logée entre cuir et chair et assurant l'orientation angulaire précise dudit palier de guidage (4) par rapport à ladite platine (101) ou audit pont (102).

12. Mécanisme d'affichage (100) selon l'une des revendications 1 à 11, **caractérisé en ce que** ladite au moins une surface externe (7) comporte au moins une première surface de butée axiale (71) agencée pour coopérer en appui de butée axial, selon la direction dudit axe (D), avec une surface d'appui (1020, 1021) que comporte ladite platine (101) ou ledit pont (102) ou un cabochon (103) agencé pour être monté dans ladite platine (101) ou ledit pont (102).

13. Mécanisme d'affichage (100) selon la revendication 12, **caractérisé en ce que** ladite au moins une surface externe (7) comporte encore une deuxième surface de butée axiale (72) agencée pour coopérer en appui de butée axial, selon la direction dudit axe (D), avec une surface d'appui que comporte ladite platine (101) ou ledit pont (102), du côté opposé à celui de ladite première surface de butée axiale (71).

14. Mécanisme d'affichage (100) selon les revendications 12 et 13, **caractérisé en ce qu'**au moins une lame élastique (9) est intercalée axialement entre ladite première surface de butée axiale (71) et ladite deuxième surface de butée axiale (72).

15. Mécanisme d'affichage (100) selon l'une des revendications 1 à 14, **caractérisé en ce que** au moins un dit palier de guidage (4) est monobloc, et comporte sur un même composant à la fois sa dite surface d'appui (5) et tous ses dits éléments de maintien (6).

16. Mécanisme d'affichage (100) selon la revendication 15, **caractérisé en ce que** au moins un dit palier de guidage (4) est en matériau micro-usinable.

17. Mécanisme d'affichage (100) selon l'une des revendications 1 à 16, **caractérisé en ce que** ledit mécanisme d'affichage (100) comporte au moins un dit palier de guidage (4) formant avec ladite platine (101) ou ledit pont (102) un ensemble indémontable.

18. Mécanisme d'affichage (100) selon l'une des revendications 1 à 17, **caractérisé en ce que** ledit mécanisme d'affichage (100) comporte au moins un dit palier de guidage (4) amovible par rapport à ladite platine (101) ou au dit pont (102).

19. Pièce d'horlogerie (1000) comportant au moins un mécanisme d'affichage (100) selon l'une des revendications 1 à 18.

20. Pièce d'horlogerie (1000) selon la revendication 19, **caractérisée en ce qu'**elle est une montre.

## Patentansprüche

1. Anzeigemechanismus eines Uhrwerks (100), umfassend mindestens einen Anzeiger (10) umfassend eine Welle (3), und umfassend mindestens eine Platine (101) und/oder eine Brücke (102), die mindestens eine Führungseinrichtung (1) zum Tragen und Führen dieser Welle (3) trägt, wobei diese mindestens eine Führungseinrichtung (1) eine Aufnahme (2) umfasst, die für den Durchgang einer Welle (3) eines Anzeigers (10) oder zum Tragen eines Anzeigers (10) eingerichtet ist, und mindestens ein abnehmbares Führungslager (4) zum Führen dieser Welle (3) um eine Achse (D) umfasst, wobei dieses mindestens eine Führungslager (4) eine Platte mit parallelen Flächen ist und auf einer ersten Seite dieser Achse (D) eine Auflagefläche (5) umfasst, die ein V-Profil oder ein Lagerkissen aufweist und eingerichtet ist, die Drehachse dieser Welle (3) auf einer Bissektrisebene (P) dieser Auflagefläche (5) zu zentrieren, welche symmetrisch zu dieser Bissektrisebene (P) ist, die durch die genannte Achse (D) verläuft, und auf einer zweiten Seite dieser Achse (D), dieser ersten Seite gegenüberliegend, mindestens ein Halteelement (6) umfasst, das im Wesentlichen diametral gegenüber dieser Auflagefläche (5) angeordnet ist, wobei alle diese Halteelemente (6) so ausgebildet sind, dass sie auf die genannte Welle (3) eine resultierende elastische Rückstellkraft in Richtung dieser Achse (D) ausüben und ein radiales Austreten einer axial entlang dieser Achse (D) in dasselbe Führungslager (4) eingesetzten Welle (3) aus diesem mindestens einen Führungslager (4) zu verhindern, **dadurch gekennzeichnet, dass** dieses mindestens eine Führungslager (4) mindestens eine äußere Oberfläche (7) umfasst, die eine periphere Oberfläche ist, welche dazu ausgebildet ist, komplementär mit einer Kammer (201,202) oder einer Bohrung, die diese Platine (101) oder diese Brücke (102) aufweist, mindestens in einer zu dieser Achse (D) senkrechten Ebene zusammenzuwirken.

2. Anzeigemechanismus (100) nach Anspruch 1, **dadurch gekennzeichnet, dass** jedes dieser Halteelemente (6) eine Blattfeder ist, die dafür ausgebildet ist, sich an der Peripherie dieser Welle (3) abzustützen.

3. Anzeigemechanismus (100) nach Anspruch 1 oder 2, **dadurch gekennzeichnet, dass** mindestens eines dieser Führungslager (4) ein einziges dieser Halteelemente (6) umfasst.

4. Anzeigemechanismus (100) nach einem der Ansprüche 1 bis 3, **dadurch gekennzeichnet, dass** die Führungsvorrichtung (1) eine Vielzahl dieser Führungslager (4) umfasst, die axial in Richtung der Achse (D) getrennt sind und von denen mindestens zwei unterschiedliche Winkelhalbierendenebenen (P) aufweisen.

5. Anzeigemechanismus (100) nach einem der Ansprüche 1 bis 4, **dadurch gekennzeichnet, dass** die mindestens eine äußere Fläche (7) einzigartig ist und eine Rotationsfläche um die Achse (D) ist.

6. Anzeigemechanismus (100) nach einem der Ansprüche 1 bis 5, **dadurch gekennzeichnet, dass** diese mindestens eine äußere Oberfläche (7) mindestens einen Vorsprung oder eine Vertiefung (75) umfasst, der bzw. die so ausgebildet ist, dass sie komplementär mit einem Indexierungselement zusammenwirkt, das diese Platine (101) oder diese Brücke (102) aufweist, um eine eindeutige Winkelorientierung dieses Führungslagers (4), das die genannte mindestens eine äußere Oberfläche (7) trägt, relativ zu diesem Indexierungselement sicherzustellen. M

7. Anzeigemechanismus (100) nach einem der Ansprüche 1 bis 6, **dadurch gekennzeichnet, dass** das Führungslager (4) mindestens einen starren peripheren Teil umfasst, der mindestens eine dieser äußeren Flächen (7) umfasst.

8. Anzeigemechanismus (100) nach einem der Ansprüche 1 bis 6, **dadurch gekennzeichnet, dass** das Führungslager (4) mindestens einen elastischen peripheren Teil umfasst, der mindestens eine dieser äußeren Flächen (7) umfasst.

9. Anzeigemechanismus (100) nach Anspruch 98, **dadurch gekennzeichnet, dass** das Führungslager (4), das die mindestens eine äußere Fläche (7) trägt, mindestens eine elastische Federzunge (9) für seine elastische Halterung in einer Kammer (201, 202) oder einer Bohrung umfasst, welche die Platine (101) oder die Brücke (102) umfasst, um eines dieser Führungslager (4) aufzunehmen, und dass die erste axiale Anschlagfläche (71) dafür ausgebildet ist, die axiale Verformung von mindestens einer dieser elastischen Federzunge (9) zu begrenzen, die in ihrer unmittelbaren axialen Nachbarschaft in Richtung der Achse (D) angeordnet ist.

10. Anzeigemechanismus (100) nach Anspruch 409, **dadurch gekennzeichnet, dass** das Führungslager (4), das die mindestens eine elastische Federzunge (9) trägt, zwei Sektoren (701, 702) desselben Zylinders für sein Abstützen in einer zylindrischen Kammer (201, 202) oder einer Bohrung der Platine (101) oder der Brücke (102) umfasst, und dass die elastische Federzunge (9) an ihrem distalen Ende einen dritten zylindrischen Sektor (703) trägt, der mit den beiden Sektoren (701, 702) identisch ist, um eine perfekte Zentrierung in der Platine (101) oder der Brücke (102) sicherzustellen, gut gehalten durch die Elastizität der Federzunge (9).

11. Anzeigemechanismus (100) nach einem der Ansprüche 1 bis 4410, **dadurch gekennzeichnet, dass** das Führungslager (4) an der Platine (101) oder an der Brücke (102) durch mindestens einen Stift (105) befestigt ist, der verdeckt angeordnet ist und die genaue Winkelorientierung des Führungslagers (4) relativ zur Platine (101) oder zur Brücke (102) sicherstellt.

12. Anzeigemechanismus (100) nach einem der Ansprüche 1 bis 11, **dadurch gekennzeichnet, dass** die mindestens eine äußere Fläche (7) mindestens eine erste axiale Anschlagfläche (71) umfasst, die dafür ausgebildet ist, als axialer Anschlag in Richtung der Achse (D) mit einer Anlagefläche (1020, 1021) zusammenzuwirken, welche die Platine (101) oder die Brücke (102) umfasst, oder mit einem Cabochon (103), der dafür ausgebildet ist, in der Platine (101) oder der Brücke (102) montiert zu werden.

13. Anzeigemechanismus (100) nach Anspruch 4212, **dadurch gekennzeichnet, dass** diese mindestens eine Außenfläche (7) ferner eine zweite axiale Anschlagfläche (72) aufweist, die so angeordnet ist, dass sie in axialer Anschlagabstützung gemäß der Richtung dieser Achse (D) mit einer Anlagefläche zusammenwirkt, die diese Platine (101) oder diese Brücke (102) aufweist, auf der dieser ersten axialen Anschlagfläche (71) gegenüberliegenden Seite.

14. Anzeigemechanismus (100) nach den Ansprüchen 42-12 und 4413, **dadurch gekennzeichnet, dass** mindestens eine elastische Lamelle (9) axial zwischen dieser ersten axialen Anschlagfläche (71) und dieser zweiten axialen Anschlagfläche (72) angeordnet ist.

15. Anzeigemechanismus (100) nach einem der Ansprüche 1 bis 14, **dadurch gekennzeichnet, dass** mindestens eines dieser Führungslager (4) einteilig ist und an ein und derselben Komponente zugleich seine genannte Anlagefläche (5) und alle seine genannten Halteelemente (6) aufweist.

16. Anzeigemechanismus (100) nach Anspruch 4615, **dadurch gekennzeichnet, dass** mindestens eines dieser Führungslager (4) aus mikrobearbeitbarem Material besteht.

17. Anzeigemechanismus (100) nach einem der Ansprüche 1 bis 4716, **dadurch gekennzeichnet, dass** dieser Anzeigemechanismus (100) mindestens eines dieser Führungslager (4) umfasst, das mit dieser Platine (101) oder dieser Brücke (102) eine unlösbare Einheit bildet.

18. Anzeigemechanismus (100) nach einem der Ansprüche 1 bis 4817, **dadurch gekennzeichnet, dass** dieser Anzeigemechanismus (100) mindestens ein abnehmbares Führungslager (4) relativ zu dieser Platine (101) oder dieser Brücke (102) aufweist.

19. Zeitmesser (1000), umfassend mindestens eine Anzeigevorrichtung (100) nach einem der Ansprüche 1 bis 18.

20. Zeitmesser (1000) nach Anspruch 19, **dadurch gekennzeichnet, dass** er eine Uhr ist.

## Claims

1. A timepiece display mechanism (100), comprising at least one display (10) comprising a shaft (3), and comprising at least one plate (101) and/or a bridge (102) carrying at least one guide device (1) for carrying and guiding a said shaft (3), said at least one guide device (1) comprising a housing (2) arranged for the passage of a shaft (3) of a display (10) or arranged to carry a display (10), and comprising at least one removable guide bearing (4) for guiding a said shaft (3) around an axis (D), where said at least one guide bearing (4) is a platform with parallel faces, and includes, on a first side of said axis (D), a support surface (5) comprising a V-shape or a pad and arranged to centre the axis of revolution of a said shaft (3) on a bisector plane (P) of said support surface (5) which is symmetrical with respect to said bisector plane (P) which passes through said axis (D), and on a second side of said axis (D), opposite said first side, at least one holding element (6) disposed substantially diametrically opposite said support surface (5), and where all said holding elements (6) are arranged to exert on a said shaft (3) a resultant elastic return force directed towards said axis (D), and to prevent a radial exit, out of said at least one guide bearing (4), of a shaft (3) inserted axially in the direction of said axis (D) in this same guide bearing (4), **characterised in that** at least one said guide bearing (4) comprises at least one outer surface (7) which is a peripheral surface arranged to cooperate in a complementary manner with a chamber (201, 202) or a bore comprised in said plate (101) or said bridge (102), at least in a plane perpendicular to said axis (D).

2. The display mechanism (100) according to claim 1, **characterised in that** each said holding element (6) is a leaf spring arranged to rest on the periphery of a said shaft (3).

3. The display mechanism (100) according to claim 1 or 2, **characterised in that** at least one said guide bearing (4) comprises a single said holding element (6).

4. The display mechanism (100) according to one of claims 1 to 3, **characterised in that** said guide device (1) comprises a plurality of said guide bearings (4) separated axially in the direction of said axis (D) and of which at least two have distinct said bisector planes (P).

5. The display mechanism (100) according to one of claims 1 to 4, **characterised in that** said at least one outer surface (7) is unique, and is a surface of revolution around said axis (D).

6. The display mechanism (100) according to one of claims 1 to 5, **characterised in that** said at least one outer surface (7) comprises at least one protruding or recessed relief (75) arranged to cooperate in a complementary manner with an indexing element comprised in said plate (101) or said bridge (102) for a single angular orientation of said guide bearing (4) carrying said at least one outer surface (7) with respect to said indexing element. M

7. The display mechanism (100) according to one of claims 1 to 6, **characterised in that** said guide bearing (4) comprises at least one rigid peripheral part comprising at least one said outer surface (7).

8. The display mechanism (100) according to one of claims 1 to 6, **characterised in that** said guide bearing (4) comprises at least one elastic peripheral part comprising at least one said outer surface (7).

9. The display mechanism (100) according to claim 8, **characterised in that** said guide bearing (4) carrying said at least one outer surface (7) comprises at least one elastic blade (9) for elastically holding it in a chamber (201, 202) or a bore comprised in said plate (101) or said bridge (102) to receive a said guide bearing (4), and **in that** said first axial abutment surface (71) is arranged to limit the axial deformation of at least one said elastic blade (9) disposed in its immediate axial vicinity in the direction of said axis (D).

10. The display mechanism (100) according to claim 9, **characterised in that** said guide bearing (4) carrying said at least one elastic blade (9) comprises two sectors (701, 702) of the same cylinder for supporting it in a cylindrical chamber (201, 202) or a bore of said plate (101) or of said bridge (102), and **in that** said elastic blade (9) carries at its distal end a third cylindrical sector (703) identical to said two sectors (701, 702), to ensure perfect centring in said plate (101) or said bridge (102), well maintained by the elasticity of said blade (9).

11. The display mechanism (100) according to one of claims 1 to 10, **characterised in that** said guide bearing (4) is held to said plate (101) or to said bridge (102) by at least one pin (105) housed at the interface zone and ensuring the precise angular orientation of said guide bearing (4) with respect to said plate (101) or to said bridge (102).

12. The display mechanism (100) according to one of claims 1 to 11, **characterised in that** said at least one outer surface (7) comprises at least one first axial abutment surface (71) arranged to cooperate in axial abutment support, in the direction of said axis (D), with a support surface (1020, 1021) comprised in said plate (101) or said bridge (102) or a cabochon (103) arranged to be mounted in said plate (101) or said bridge (102).

13. The display mechanism (100) according to claim 12, **characterised in that** said at least one outer surface (7) further comprises a second axial abutment surface (72) arranged to cooperate in axial abutment support, in the direction of said axis (D), with a support surface comprised in said plate (101) or said bridge (102), on the side opposite that of said first axial abutment surface (71).

14. The display mechanism (100) according to claims 12 and 13, **characterised in that** at least one elastic blade (9) is interposed axially between said first axial abutment surface (71) and said second axial abutment surface (72).

15. The display mechanism (100) according to one of claims 1 to 14, **characterised in that** at least one said guide bearing (4) is made in one piece, and comprises, on the same component, both its said support surface (5) and all its said holding elements (6).

16. The display mechanism (100) according to claim 15, **characterised in that** at least one said guide bearing (4) is made of micro-machinable material.

17. The display mechanism (100) according to one of claims 1 to 16, **characterised in that** said display mechanism (100) comprises at least one said guide bearing (4) forming with said plate (101) or said bridge (102) an unremovable assembly.

18. The display mechanism (100) according to one of claims 1 to 17, **characterised in that** said display mechanism (100) comprises at least one said guide bearing (4) removable with respect to said plate (101) or said bridge (102).

19. A timepiece (1000) comprising at least one display mechanism (100) according to one of claims 1 to 18.

20. The timepiece (1000) according to claim 19, **characterised in that** it is a watch.
